# EUROPÄISCHE PATENTSCHRIFT

(11) **EP 1 363 070 B1**
(45) Veröffentlichungstag und Bekanntmachung des Hinweises auf die Patenterteilung: **18.06.2008**
(21) Anmeldenummer: 03005259.1
(22) Anmeldetag: 10.03.2003
(51) Int. Cl.: F23D 3/40, F23Q 7/08

(54) **Verdampferbrenner und Verfahren zum Abtragen von Ablagerungen an einem Verdampferbrenner**
Vaporizing burner and method for removing desposits in a vaporizing burner
Brûleur à vaporisation et procédé pour enlever des dépôts dans un brûleur à vaporisation

(30) Priorität: 02.05.2002 DE 10219633
(43) Veröffentlichungstag der Anmeldung: 19.11.2003
(73) Patentinhaber: J. Eberspächer GmbH & Co. KG, 73730 Esslingen (DE)
(72) Erfinder: Bauer, Thomas, 72555 Metzingen (DE)
(74) Vertreter: Ruttensperger, Bernhard

(56) Entgegenhaltungen:
- DE-A- 3 243 395
- DE-A- 10 004 507
- DE-A- 19 507 556
- US-A- 6 027 334
- PATENT ABSTRACTS OF JAPAN vol. 010, no. 331 (M-533), 11. November 1986 (1986-11-11) & JP 61 134523 A (MATSUSHITA ELECTRIC IND CO LTD), 21. Juni 1986 (1986-06-21)

## Beschreibung

Die vorliegende Erfindung betrifft einen Verdampferbrenner, insbesondere für ein Fahrzeugheizgerät, welcher eine in einem Brennkammergehäuse gebildete Brennkammer aufweist, in welche über ein erstes poröses Medium Brennstoff eingespeist wird, gemäß dem Oberbegriff des Anspruchs 1 sowie ein Verfahren zum Abtragen von Ablagerungen an einem Verdampferbrenner.
Derartige Verdampferbrenner sind im Allgemeinen so aufgebaut, dass zum Starten des Verbrennungsvorgangs ein in die Brennkammer ragendes Zündorgan vorgesehen ist, das durch elektrische Erregung in seiner Umgebung entsprechend hohe Temperaturen erzeugt. Der im Bereich nahe dieses Zündorgans über das erste poröse Medium in die Brennkammer eingeleitete und dort auch verdampfte Brennstoff sorgt für ein zündfähiges Gemisch, welches zunächst in der Umgebung des Zündorgans durch die dort vorherrschenden hohen Temperaturen gezündet wird. Die Verbrennung breitet sich dann im Allgemeinen ringartig über die gesamte Brennkammer aus. Hat sich die Verbrennung dann über die gesamte Brennkammer ausgebreitet, kann das Zündorgan deaktiviert werden, da durch die Verbrennungswärme gleichzeitig auch ausreichend Energie zum Verdampfen des über das poröse zugeführten Brennstoffs bereitgestellt wird.

Ein Nachteil derartiger Verdampferbrenner ist die vergleichsweise langsame Startprozedur, da durch das Zündorgan wesentliche Bereiche der Brennkammer erwärmt werden müssen, um die zum Zünden erforderlichen Temperaturen erzeugen zu können. Kompensiert werden könnte dieser Nachteil durch eine entsprechende hohe Glühleistung, was jedoch den Stromverbrauch des Geräts erhöht. Ein weiterer Nachteil ist, dass vor und auch nach dem Betrieb des Verdampferbrenners, also vor dem Auftreten der Zündung und nach dem Beenden der Verbrennung, durch die noch vorherrschenden hohen Temperaturen ein Brennstoffausgasen stattfinden kann, was auf Grund der in diesem Zustand nicht mehr vorhandenen Verbrennung zu einer hohen Abgasemission führt und überdies vor allem im Zündvorgang eine inhomogene Verbrennung nach sich ziehen kann.

Ein weiterer Nachteil bei derartigen Verdampferbrennern sind die vor allem auch auf Grund des Einsatzes verschiedener Brennstoffe sich bildenden Ablagerungen, die sich auf dem porösen Medium, über welches eigentlich der Brennstoff in die Brennkammer eingespeist werden soll, niederschlagen können. Vor allem schwer siedende Brennstoffe führen dazu, dass in bestimmten Gebieten auf Grund mangelnder Wärmezufuhr und auf Grund nicht ausreichender Luftumwälzung Ablagerungen anwachsen, die über die Betriebslebensdauer hinweg die Betriebseffizienz erheblich beeinträchtigen können.

Ein gattungsgemäßer, also gemäß dem Oberbegriff des Anspruchs 1 aufgebauter Verdampferbrenner ist aus der US 6 027 334 A bekannt. Bei diesem bekannten Verdampferbrenner mündet eine bezüglich einer Brennkammer im Wesentlichen tangential angeordnete Zündkammer in eine Umfangswand des Brennkammergehäuses ein. In der Zündkammer ist ein Zündorgan angeordnet, das von einem porösen Medium umgeben ist. In das poröse Medium wird flüssiger Brennstoff eingespeist.

Die DE 100 04 507 A1 offenbart ein Fahrzeugheizgerät, bei welchem in einem ein Zündorgan aufnehmenden Stutzen ein als poröses Medium wirkendes Siebelement das Zündorgan umgebend angeordnet ist. Dieses Siebelement weist wenigstens bereichsweise einen Umfangsabstand zu einer Stutzeninnenwand auf.

Die DE 195 07 556 A1 offenbart einen Verdampferbrenner, bei welchem ein im Wesentlichen topfartig ausgebildetes Brennkammergehäuse an der Innenseite einer Umfangswandung mit porösem Verdampfermedium ausgekleidet ist. In diese Umfangswandung mündet ein zur Brennkammer im Wesentlichen tangential angeordneter Ansatz ein, in welchem ein Zündorgan getragen ist.

Es ist die Aufgabe der vorliegenden Erfindung, einen Verdampferbrenner, insbesondere für ein Fahrzeugheizgerät, und ein Verfahren zum Abtragen von Ablagerungen an einem Verdampferbrenner vorzusehen, mit welchen im Bereich eines Brenners auftretende Ablagerungen verringert werden können.

Gemäß der vorliegenden Erfindung wird diese Aufgabe gelöst durch einen Verdampferbrenner, insbesondere für ein Fahrzeugheizgerät, umfassend eine in einem Brennkammergehäuse gebildete Brennkammer, in welche über ein erstes poröses Medium Brennstoff eingespeist wird, ferner umfassend eine zur Brennkammer offene Zündkammer, in welche Brennstoff über ein zweites poröses Medium eingespeist wird und in welcher ein Zündorgan im Wesentlichen vollständig aufgenommen ist.

Wesentlich ist bei dem erfindungsgemäßen Verdampferbrenner, dass das Zündorgan nicht mehr dazu dient, Bereiche der Brennkammer zu erwärmen, um die zum Zünden eines zündfähigen Gemisches erforderlichen Temperaturen bereitzustellen, sondern in einer separaten, hierfür bereitgestellten Zündkammer wirksam ist, so dass zunächst in dieser Zündkammer die Verbrennung auftreten wird und von der Zündkammer aus die Verbrennung sich dann in die Brennkammer, welche mit der Zündkammer in Verbindung steht, ausbreiten wird. Dadurch wird vor allem beim Zündvorgang die Konzentration der zum Zünden bereitgestellten Wärmeenergie auf einen vergleichsweise kleinen Volumenbereich erreicht, mit der Folge, dass der Zündvorgang wesentlich schneller abläuft und somit der Zeitraum, in welchem während der Startphase eine übermäßige Abgasemission auftritt, deutlich reduziert werden kann. Infolgedessen wird auch die Gefahr von Ablagerungen deutlich reduziert.

Gemäß der vorliegenden Erfindung ist dem zweiten porösen Medium eine Heizeinrichtung zugeordnet. Durch diese Heizeinrichtung kann also zusätzlich zu der durch das Zündorgan bereitgestellten Wärmeenergie dafür gesorgt werden, dass der in das zweite poröse Medium eingeleitete Brennstoff auch besser abdampft. Im Zündvorgang kann also die vom Zündorgan bereitgestellte Wärmeenergie im Wesentlichen zur Erzeugung der zum Zünden erforderlichen Temperaturen in seiner Umgebung genutzt werden, während die Verdampfungwärme durch die Heizeinrichtung bereitgestellt wird. Beispielsweise kann vorgesehen sein, dass die Heizeinrichtung das zweite poröse Medium an seiner vom Zündorgan abgewandten Seite umgebend angeordnet ist.

Beispielsweise kann vorgesehen sein, dass die Zündkammer in einem mit dem Brennkammergehäuse verbundenen Zündkammergehäuse ausgebildet ist. Um dabei die thermische Effizienz des Zündorgans noch weiter steigern zu können, wird vorgeschlagen, dass das Zündkammergehäuse aus thermisch isolierendem Material aufgebaut ist oder/und mit dem Brennkammergehäuse in thermisch isolierender Art und Weise verbunden ist. Beispielsweise kann das Zündkammergehäuse aus Keramikmaterial aufgebaut sein.

Um in der Umgebung des Zündorgans das Bereitstellen eines zündfähigen Gemisches aus verdampftem Brennstoff und Verbrennngsluft zu ermöglichen, wird vorgeschlagen, dass das zweite poröse Medium das Zündorgan wenigstens in seinem thermisch wirksamen Bereich unter Beibehalt eines Zwischenraums umgebend angeordnet ist.

Wie bereits ausgeführt, ist es vorteilhaft, wenn der Brennstoff über eine Brennstoffzuführleitung in das zweite poröse Medium eingeleitet werden kann. Dem ersten porösen Medium wird der flüssige Brennstoff dann vorzugsweise unter Vermittlung des zweiten porösen Mediums zugeführt.

Um die für den Zündvorgang erforderliche Luft zur Erzeugung eines zündfähigen Gemisches aus Verbrennungsluft und verdampftem Brennstoff bereitstellen zu können, kann wenigstens eine Zündlufteintrittsöffnung in die Zündkammer führen. Die für die Hauptverbrennung, welche in der Brennkammer abläuft, dann erforderliche Verbrennungsluft kann über eine in einem zentralen Bereich der Brennkammer angeordnete Verbrennungslufteinleitanordnung zugeführt werden.

Um beim Zündvorgang eine möglichst schnelle und gleichmäßige im Allgemeinen ringartige Ausbreitung der Verbrennung in der Brennkammer zu erzeugen, wird vorgeschlagen, dass ein Zündflammenablenkelement im Bereich der Einmündung der Zündkammer in die Brennkammer vorgesehen ist.

Gemäß einem weiteren Aspekt wird die Aufgabe gelöst durch ein Verfahren zum Abtragen von Ablagerungen an einem gattungsgemäßen oder erfindungsgemäßen Verdampferbrenner, bei welchem Verfahren nach Beendigung eines normalen Brennerbetriebs in der Zündkammer unter Brennstoffdefizit eine sich in die Brennkammer ausbreitende und Ablagerungen an dem ersten porösen Medium abbrennende Verbrennung induziert wird.

Durch diese Vorgehensweise wird sichergestellt, dass die zunächst unter einem Brennstoffdefizit, also bei einem mageren Gemisch aus verdampftem Brennstoff und Verbrennungsluft ablaufende Verbrennung die im Bereich der Innenoberfläche des ersten porösen Mediums vorhandenen beispielsweise rußartigen Ablagerungen abgebrannt werden.

Bei dieser Vorgehensweise wird vorzugsweise dafür gesorgt, dass durch gleichzeitige Erregung des Zündorgans und der Heizeinrichtung im Wesentlichen der gesamte in das zweite poröse Medium eingeleitete Brennstoff in der Zündkammer verdampft wird. Somit wird sichergestellt, dass bei dem Abbrennen der in der Brennkammer angesammelten Ablagerungen keine weiteren Ablagerungen mehr im Bereich des ersten porösen Mediums sich ansammeln können.

Die Verbrennung während dieses Reinigungs- bzw. Abbrennvorgangs erfolgt vorzugsweise bei einem Lambdawert von wenigstens 2.

Da insbesondere bei Durchführung des vorangehenden Reinigungs- oder Abbrennvorgangs, in welchem das poröse Medium in der Brennkammer gereinigt wird, auf Grund des im Wesentlichen vollständigen Verdampfens des Brennstoffs in der Zündkammer die grundsätzliche Gefahr besteht, dass im Bereich der Zündkammer Ablagerungen generiert werden, wird gemäß einem weiteren erfindungsgemäßen Aspekt vorgeschlagen, dass nach erfolgtem Abbrand von Ablagerungen am ersten porösen Medium durch Beendigung der Brennstoffzufuhr und Erregung des Zündorgans und der Heizeinrichtung Ablagerungen im Bereich des zweiten porösen Mediums abgebrannt werden. Durch das gleichzeitige Betreiben der Heizeinrichtung und des Zündorgans werden im Bereich der Zündkammer bei nicht mehr vorhandener Brennstoffeinspeisung so hohe Temperaturen erzeugt, dass die im Bereich des zweiten porösen Mediums vorhandenen Ablagerungen abgebrannt werden.

Die vorliegende Erfindung wird nachfolgend mit Bezug auf die beiliegenden Zeichnungen detalliert beschrieben. Es zeigt:
- Fig. 1: eine schematische Längsschnittansicht eines erfindungsgemäßen Verdampferbrenners;
- Fig. 2: eine Querschnittansicht des in Fig. 1 dargestellten Verdampferbrenners, geschnitten längs einer Linie II - II in Fig. 1;
- Fig. 3: eine Schnittansicht des in Fig. 2 dargestellten Zündkammergehäuses, geschnitten längs einer Linie III - III in Fig. 2.

In Fig. 1 ist ein erfindungsgemäßer Verdampferbrenner allgemein mit 10 bezeichnet. Der Verdampferbrenner 10 umfasst ein Flammrohr 12, das in einem axialen Endbereich 15 ein Brennkammergehäuse 14 für eine im inneren, des Flammrohrs 12 dort ausgebildete Brennkammer 16 bildet. Die Innenwandung dieser Brennkammer 16 ist mit einem porösen Medium 18 ausgekleidet, das beispielsweise aus filzartigem, geflechtartigem oder sonstigem Poren aufweisenden Material, wie z.B. Schaumkermaik o. dgl., gebildet sein kann. Über eine nur schematisch dargestellte Gebläseanordnung 20 und einen Verbrennungslufteinlassstutzen 22, der in der Brennkammer 16 zentral angeordnet ist und eine Mehrzahl von Lufteintrittsschlitzen 24 an seinem Umfangsbereich aufweist, wird Verbrennungsluft in die Brennkammer 16 eingeleitet. Den axialen Abschlss der Brennkammer 16 bildet im Wesentlichen eine ringartig ausgebildete Flammblende 26, durch welche hindurch die Verbrennungsabgase und die Flamme sich in den verbleibenden Bereich des Flammrohrs 12 erstrecken können.

An den das Brennkammergehäuse bildenden Endbereich 15 des Flammrohrs 12 ist seitlich ein Zündkammergehäuse 28 angesetzt. Dieses näherungsweise zylindrisch ausgebildete Zündkammergehäuse 28 kann mit dem Brennkammergehäuse 14 bzw. dem Endabschnitt 15 des Flammrohrs 12 unter Zwischenlagerung eines hitze- und kraftstoffbeständigen und vorzugsweise aus thermisch isolierendem Material gebildeten O-ringartigen Dichtungselementes 30 verbunden sein, so dass im Übergangsbereich zwischen dem Brennkammergehäuse 14 und dem Zündkammergehäuse 28 für gute thermische Isolation gesorgt ist. Des Weiteren ist vorzusgweise aus nachfolgend noch beschriebenen Gründen das Zündkammergehäuse 28 aus thermisch isolierendem Material, wie z.B. Keramikmaterial, gebildet.

Im Zündkammergehäuse 28 ist eine allgemein mit 32 bezeichnete Zünkammer gebildet, die in einem Einmündungsbereich 34 zur Brennkammer 16 hin offen ist. Dieser Einmündungsbereich 34 kann im dargestellten Beispiel teilweise auch noch durch den an das Zündkammergehäuse 28 angrenzenden Material- oder Wandungsbereich des Brennkammergehäuses 14 bereitgestellt sein.

Am Innenumfang des Zündkammergehäuses 28 ist ein die Zündkammer 32 umgebendes bzw. auskleidendes poröses Medium 36 vorgesehen, das sich durch eine im Mündungsbereich 34 ausgebildete Öffnung 37 im Brennkammergehäuse 14 und eine entsprechende Öffnung im porösen Medium 18 des Brennkammergehäuses 14 hindurcherstreckt. In diesem Bereich besteht also eine Anlageverbindung zwischen den beiden porösen Medien 36, 18.

In seinem von der Brennkammer 16 entfernten Endbereich erstreckt sich das poröse Medium 36 bis in den Bereich einer an der Innenseite des Zündkammergehäuses 28 ausgebildeten ringartigen Brennstoffverteilungsnut 38, in welche eine Brennstoffzuführleitung 40 einmündet. In einem noch weiter in Richtung von der Brennkammer 16 weg liegenden Bereich des Zündkammergehäuses 28 sind, wie man auch in Fig. 3 erkennt, zwei zueinander bezüglich einer Längsmittenachse des Zündkammergehäuses 28 versetzt liegende und somit näherungsweise tangential oder sekantial in die Zündkammer 32 einmündende Zündlufteintrittsöffnungen 42, 44 ausgebildet. Zentral liegt im Zündkammergehäuse 28 bzw. der darin gebildeten Zündkammer 32 ein als Glühzündstift ausgebildetes Zündorgan 46, das im vom Brennkammergehäuse 14 entfernt liegenden Endbereich des Zündkammergehäuses 28 durch einen auch einen elektrischen Anschluss 48 aufweisenden Träger 50 am Zündkammergehäuse 28 getragen ist. Zwischen dem Außenumfangsbereich des sich im Wesentlichen durch die gesamte Zündkammer 32 hindurcherstreckenden Zündorgans 46 und dem porösen Medium 36 ist ein Zwischenraum 52 gebildet.

Man erkennt in Fig. 2 ferner, dass das poröse Medium 36 der Zündkammer 32 an seinem Außenumfangsbereich, d.h. an der vom Zündorgan 46 abgewandten Seite durch eine eine Heizeinrichtung für dieses poröse Medium 36 bereitstellende Heizwendel 54 umgeben ist. Sowohl die Heizwendel 54 als auch der Glühzündstift 46 sind elektrisch erregbar, so dass sie bei entsprechender Bestromung elektrische Energie in Wärmeenergie umsetzen.

Man erkennt in den Figuren 1 und 2 ferner, dass im Einmündunsbereich 34 ein schaufelartig ausgebildetes Zündflammenleitelement 56 vorgesehen ist. Durch dieses Zündflammenleitelement 56 wird sichergestellt, dass eine sich aus der Zündkammer 32 heraus in die Brennkammer 16 ausbreitende Zündflamme nicht direkt die Brennkammer 16 durchsetzt und dann innen auf den Verbrennungslufteinlassstutzen 22 auftrifft, sondern in Umfangsrichtung umgelenkt wird und somit für eine ringartige Verbrennungsausbreitung in der Brennkammer 16 sorgt.

Im Folgenden wird der Betrieb des vorangehend hinsichtlich des konstruktiven Aufbaus detailliert beschriebenen Verdampferbrenners 10 beschrieben.

Zum Zünden des Verdampferbrenners 10 wird zunächst über die Brennstoffzuführleitung 40 dem porösen Medium 36 der Zündkammer 32 Brennstoff zugeführt. Dabei wird durch gleichzeitige Erregung der Heizwendel 54 und des Glühzündstifts 46 zum einen für eine sehr schnelle Abdampfung des in das poröse Medium 36 eingeleiteten Brennstoffs gesorgt, zum anderen wird gleichzeitig vor allem in dem ringartigen Raumbereich 52 sehr schnell eine ausreichend hohe Temperatur bereitgestellt, um in der Zündkammer 32 das dort vorhandene zündfähige Gemisch zu zünden. Hierfür ist wesentlich, dass die dabei zu erwärmenden Komponenten auf einen vergleichsweise kleinen thermisch gut isolierten bzw. isolierbaren Raumbereich begrenzt sind und nicht wesentliche Komponenten der Brennkammer 16 an sich miterwärmt werden müssen. Die Folge davon ist, dass die Verbrennung in der Zündkammer 32 sehr schnell auftreten wird und die dabei entstehende Zündflamme sich über den Mündungsbereich 34 in die Brennkammer 16 ausbreiten wird, wobei, wie vorangehend bereits beschrieben, unter Einsatz des Flammleitelements 56 für eine ringartige Ausbreitung der Flamme in der Brennkammer 16 gesorgt wird.

Bei diesem Zündvorgang wird eine derartige Brennstoffmenge zugeführt, dass nicht der gesamte Brennstoff in der Zündkammer 32 über das poröse Medium 36 verdampfen wird, sondern dass über das poröse Medium 36 auch Brennstoff in das poröse Medium 18 der Brennkammer 16 gelangt und sich in diesem über den Außenumfangsbereich der Brennkammer 16 verbreiten wird. Durch die sich in die Brennkammer 16 ausbreitende Zündflamme wird sehr schnell auch in der Brennkammer 16 der dort in dem porösen Medium 18 vorhandene Brennstoff erwärmt und verdampft, so dass auf Grund der auch während des Zündvorgangs bereits vorhandenen Verbrennungsluftzufuhr über den Stutzen 22 bzw. die Öffnungen 24 in der Brennkammer 16 ein zündfähiges Gemisch bereitgestellt wird, dass auch auf Grund der vermittels der Zündflamme bereitgestellten hohen Temperaturen sehr schnell zünden wird. Es sei hier erwähnt, dass durch die Verbrennungluftzufuhr über den Stutzen 22 im Bereich der Zündkammer 32 ein Unterdruck erzeugt wird, welcher das Nachströmen von Zündluft durch die Öffnungen 42, 44 zur Folge haben wird. Selbstverständlich ist es möglich, bei entsprechender Anforderung ein separates Zündluftgebläse zum Zuführen von Zündluft in die Zündkammer 32 bereitzustellen.

Durch die erfindungsgemäße Ausgestaltung des Verdampferbrenners 10 kann also bei Durchführung eines Zündvorgangs sehr schnell ein Hochlaufen des Verdampferbrenners 10 auf seine Nennleistung erfolgen, so dass die in dieser Hochlaufphase auftretenden schädlichen Emissionen deutlich reduziert werden können. Wesentlich hierfür ist auch, dass durch das zusätzliche Bereitstellen der Heizwendel 54 auch in Abstimmung auf den jeweilig verwendeten Brennstoff in optimaler Weise die Verdampfung in der Zündkammer 32 gefördert werden kann, ohne dass hierfür dem zum Bereitstellen der Zündtemperaturen eigentlich vorgesehen Glühzündstift 46 übermäßig Wärme entzogen werden müsste. Des Weiteren kann durch die lokal begrenzte Erwärmung durch die Heizwendel 54 einerseits und den Glühzündstift 46 andererseits das sowohl beim Zündvorgang als auch beim Stillsetzen des Heizbrenners 10 ungewollte Abgasen von Brennstoffen weitgehend reduziert werden, da alleine durch das definierte Ansteuern der Heizwendel 54 und des Glühzündstifts 46 dafür gesorgt werden kann, dass in einem lokal stark begrenzten Bereich der dort vorhandene Brennstoff vollständig und sehr schnell verbrannt wird. Auch dies ist insbesondere mit Hinblick auf den Einsatz des erfindungsgemäßen Heizbrenners in Verbindung mit verschiedenen auch verschiedene Abdampfcharakteristiken aufweisenden Brennstoffen sehr vorteilhaft.

Beim Betreiben eines derartigen Heizbrenners besteht grundsätzlich die Gefahr, dass im Bereich der Brennkammer und auch im Bereich der Zündkammer Ablagerungen A bzw. B generiert werden. Um die übermäßige Ansammlung derartiger Ablagerungen zu vermeiden, kann der erfindungsgemäße Heizbrenner zur Durchführung der folgenden Reinigungsprozedur betrieben werden:
Zunächst wird beim Übergang von einem normalen Verbrennungsbetrieb in den Außerbetriebszustand durch reduzierte Brennstoffzufuhr dafür gesorgt, dass in der Zündkammer eine sehr magere Verbrennung induziert wird und sich eine entsprechend magere Ringflamme in die Brennkammer 16 ausbreiten wird. Auf Grund des dabei vorhandenen sehr hohen Strahlungswärmeanteils und des auf Grund der vorangehend durchgeführten Verbrennung noch immer sehr heißen Brennkammergehäuses 14 werden die im Bereich des porösen Mediums 18 angesammelten Ablagerungen A bei diesem Vorgang abgebrannt. Hier wird durch entsprechende Erregung des Glühzündstifts 46 bzw. der Heizwendel 54 dafür gesorgt, dass der gesamte zur Verfügung gestellte Brennstoff im Wesentlichen vollständig in der Zündkammer 32 verdampft, wodurch sichergestellt wird, dass bei diesem Vorgang keine weiteren Ablagerungen auf das poröse Medium 18 gelangen. Die zugeführte Brennstoffmenge wird im Verhältnis zur ebenfalls zugeführten Zündluftmenge so eingestellt, dass eine Verbrennung bei einem Lambdawert von etwa 2 ablaufen wird. Auf Grund dieser mageren Verbrennung werden dann die an dem porösen Medium 18 vorhandenen Ablagerungen aufoxidiert und abgebrannt. Dieser Vorgang ist besonders daher sehr effektiv, da die zum Abbrennen eingesetzte Zündflamme sich genau in demjenigen Bereich der Brennkammer 16 ringartig ausbreiten wird, in dem auch die Ablagerungen A vorhanden sein werden.

Auf Grund der im Wesentlichen vollständigen Verdampfung des zugeführten Brennstoffs in der Zündkammer 32 besteht vor allem bei diesem Vorgang jedoch die Gefahr, dass im Bereich der Zündkammer 32 die Ablagerungen B generiert werden. Diese werden in einem nachfolgenden Reinigungsverfahrensschritt dadurch dann abgebrannt, dass die Brennstoffzufuhr eingestellt wird, während weiterhin der Glühzündstift 46 und die Heizwendel 54 erregt werden und somit derartig hohe Temperaturen erzeugt werden, dass unter der immer noch anhaltenden Zündluftzufuhr nunmehr die Ablagerungen B abgebrannt werden. Auch dieser Vorgang ist sehr effizient, da durch die Heizwendel 54 einerseits und den Glühzündstift 46 andererseits die Ablagerungen B von beiden Seiten her erwärmt werden.

Durch die vorliegende Ausgestaltung eines Heizbrenners wird es also möglich, diesen beim Starten derart zu betreiben, dass das Hochfahren auf Nennleistung nur eine sehr kurze Zeit beansprucht, wodurch einerseits elektrische Energie eingespart wird, andererseits die in dieser Phase auftretenden schädlichen Emissionen deutlich reduziert werden können. Im normalen Verbrennungsbetrieb können die zum Zünden wirksamen Organe vollständig deaktiviert werden. Durch die im Heizbrenner ablaufende Hauptverbrennung wird ausreichend Wärmeenergie zum Verdampfen und Verbrennen des über das poröse Medium der Brennkammer zugeführten Brennstoffs bereitgestellt. Vor allem durch Auswahl der Form und der Positionierung des Flammenleitelements 56 kann beim Zündvorgang, ebenso wie bei dem vorangehend beschriebenen Reinigungsvorgang, ein wesentlicher Einfluss auf die Ausbreitung der Zündflamme in der Brennkamer genommen werden, so dass je nach geforderter Flammverteilung hier entsprechend die Form bzw. die Positionierung des Elements 56 angepasst werden kann.

Durch die erfindungsgemäß weiter durchzuführenden bzw. durchführbaren Reingungsprozeduren kann unter Ausnutzung der vorteilhaften konstruktiven Aspekte des erfindungsgemäßen Verdampferbrenners dafür gesorgt werden, dass sowohl im Bereich der Brennkammer an sich vorhandene Ablagerungen als auch im Bereich der Zündkammer möglicherweise erst beim Reinigungsvorgang der Brennkammer generierte Ablagerungen zuverlässig abgebrannt werden können. Ein weiterer Vorteil des erfindungsgemäßen Verdampferbrenners ist dessen Einsetzbarkeit in Verbindung mit verschiedensten Brennstoffen, wobei in jedem Falle durch entsprechend angepasste Aktivierung der verschiedenen Heizorgane die hinsichtlich des schnellen Startvermögens einerseits und der geringeren Schadstoffemission andererseits vorhandenen Vorteile erhalten bleiben.

## Patentansprüche

1. Verdampferbrenner, insbesondere für ein Fahrzeugheizgerät, umfassend eine in einem Brennkammergehäuse (14) gebildete Brennkammer (16), in welche über ein erstes poröses Medium (18) Brennstoff eingespeist wird, ferner umfassend eine zur Brennkammer (16) offene Zündkammer (32), in welche Brennstoff über ein zweites poröses Medium (36) eingespeist wird und in welcher ein Zündorgan (46) im Wesentlichen vollständig aufgenommen ist, **gekennzeichnet durch** eine dem zweiten porösen Medium (36) zugeordnete Heizeinrichtung (54).

2. Verdampferbrenner nach Anspruch 1,
**dadurch gekennzeichnet, dass** die Zündkammer (32) in einem mit dem Brennkammergehäuse (14) verbundenen Zündkammergehäuse (28) ausgebildet ist.

3. Verdampferbrenner nach Anspruch 2,
**dadurch gekennzeichnet, dass** das Zündkammergehäuse (28) aus thermisch isolierendem Material aufgebaut ist oder/und mit dem Brennkammergehäuse (14) in thermisch isolierender Art und Weise verbunden ist.

4. Verdampferbrenner nach Anspruch 3,
**dadurch gekennzeichnet, dass** das Zündkammergehäuse (28) aus Keramikmaterial aufgebaut ist.

5. Verdampferbrenner nach einem der Ansprüche 1 bis 4,
**dadurch gekennzeichnet, dass** das zweite poröse Medium (36) das Zündorgan (46) wenigstens in seinem thermisch wirksamen Bereich unter Beibehalt eines Zwischenraums (52) umgebend angeordnet ist.

6. Verdampferbrenner nach einem der Ansprüche 1-5,
**dadurch gekennzeichnet, dass** die Heizeinrichtung (54) das zweite poröse Medium (36) an seiner vom Zündorgan (46) abgewandten Seite umgebend angeordnet ist.

7. Verdampferbrenner nach einem der Ansprüche 1 bis 6,
**gekennzeichnet durch** eine Brennstoffzuführleitung (40) zum Einleiten von flüssigem Brennstoff in das zweite poröse Medium (36).

8. Verdampferbrenner nach Anspruch 7,
**dadurch gekennzeichnet, dass** dem ersten porösen Medium (18) flüssiger Brennstoff über das zweite poröse Medium (36) zugeführt wird.

9. Verdampferbrenner nach einem der Ansprüche 1 bis 8,
**gekennzeichnet durch** wenigstens eine in die Zündkammer (32) führende Zündlufteintrittsöffnung (42, 44).

10. Verdampferbrenner nach einem der Ansprüche 1 bis 9,
**dadurch gekennzeichnet, dass** in einem zentralen Bereich (16) der Brennkammer eine Verbrennungslufteinleitanordnung (22, 24) angeordnet ist.

11. Verdampferbrenner nach einem der Ansprüche 1 bis 10,
**gekennzeichnet durch** ein Zündflammenablenkelement (56) im Bereich der Einmündung (34) der Zündkammer (32) in die Brennkammer (16).

12. Verfahren zum Abtragen von Ablagerungen an einem Verdampferbrenner insbesondere für ein Fahrzeugheizgerät, umfassend eine in einem Brennkammergehäuse (14) gebildete Brennkammer (16), in welche über ein erstes poröses Medium (18) Brennstoff eingespeist wird, ferner umfassend eine zur Brennkammer (16) offene Zündkammer (32), in welche Brennstoff über ein zweites poröses Medium (36) eingespeist wird und in welcher ein Zündorgan (46) im Wesentlichen vollständig aufgenommen ist, insbesondere
nach einem der vorangehenden Ansprüche, bei welchem Verfahren nach Beendigung eines normalen Brennerbetriebs in der Zündkammer (32) unter Brennstoffdefizit eine sich in die Brennkammer (16) ausbreitende und Ablagerungen an dem ersten porösen Medium (18) abbrennende Verbrennung induziert wird.

13. Verfahren nach Anspruch 12,
**dadurch gekennzeichnet, dass** durch gleichzeitige Erregung des Zündorgans (46) und der Heizeinrichtung (54) im Wesentlichen der gesamte in das zweite poröse Medium (36) eingeleitete Brennstoff in der Zündkammer (32) verdampft wird.

14. Verfahren nach Anspruch 12 oder 13,
**dadurch gekennzeichnet, dass** die Verbrennung bei einem Lambdawert von wenigstens 2 erfolgt.

15. Verfahren nach einem der Ansprüche 12 bis 14,
**dadurch gekennzeichnet, dass** nach erfolgtem Abbrand von Ablagerungen am ersten porösen Medium (18) durch Beendigung der Brennstoffzufuhr und Erregung des Zündorgans (46) und der Heizeinrichtung (54) Ablagerungen im Bereich des zweiten porösen (36) Mediums abgebrannt werden.

## Claims

1. An evaporative burner, in particular for vehicle heating apparatus, comprising a combustion chamber (16) formed in a combustion chamber housing (14), into which fuel is fed via a first porous medium (18), further comprising an ignition chamber (32) which is open towards the combustion chamber (16), into which fuel is fed via a second porous medium (36) and which accommodates substantially completely an igniting member (46), **characterised by** a heating device (54) associated with the second porous medium (36).

2. An evaporative burner according to Claim 1, **characterised in that** the ignition chamber (32) is formed in an ignition chamber housing (28) connected to the combustion chamber housing (14).

3. An evaporative burner according to Claim 2, **characterised in that** the ignition chamber housing (28) is constructed from thermally insulating material and/or is connected to the combustion chamber housing (14) in a thermally insulating manner.

4. An evaporative burner according to Claim 3, **characterised in that** the ignition chamber housing (28) is constructed from ceramic material.

5. An evaporative burner according to any one of Claims 1 to 4, **characterised in that** the second porous medium (36) is arranged surrounding the igniting member (46) at least in its thermally active zone, while maintaining a clearance (52).

6. An evaporative burner according to any one of Claims 1 to 5, **characterised in that** the heating device (54) is arranged surrounding the second porous medium (36) on its side remote from the igniting member (46).

7. An evaporative burner according to any one of Claims 1 to 6, **characterised by** a fuel feed line (40) for feeding liquid fuel into the second porous medium (36).

8. An evaporative burner according to Claim 7, **characterised in that** liquid fuel is fed to the first porous medium (18) via the second porous medium (36).

9. An evaporative burner according to any one of Claims 1 to 8, **characterised by** at least one ignition air inlet opening (42,44) leading into the ignition chamber (32).

10. An evaporative burner according to any one of Claims 1 to 9, **characterised in that** a combustion air inlet assembly (22,24) is arranged in a central zone (16) of the combustion chamber.

11. An evaporative burner according to any one of Claims 1 to 10, **characterised by** an igniting flame deflector element (56) in the vicinity of the entry (34) of the ignition chamber (32) into the combustion chamber (16).

12. A method of removing deposits in an evaporative burner, in particular for a vehicle heating apparatus, comprising a combustion chamber (16) formed in a combustion chamber housing (14), into which fuel is fed via a first porous medium (18), further comprising an ignition chamber (32) which is open towards the combustion chamber (16), into which fuel is fed via a second porous medium (36) and which accommodates substantially completely an igniting member (46), in particular according to any one of the preceding Claims, in which method, upon termination of a normal burner operation, combustion is induced in the ignition chamber (32) with a fuel deficiency, which is propagated into the combustion chamber (16) and burns off deposits on the first porous medium (18).

13. A method according to Claim 12, **characterised in that**, by simultaneous energising of the igniting member (46) and the heating device (54), substantially all the fuel fed into the second porous medium (36) is vaporised in the ignition chamber (32).

14. A method according to Claim 12 or 13, **characterised in that** the combustion takes place at a Lambda value of at least 2.

15. A method according to any one of Claims 12 to 14, **characterised in that**, after burning off the deposits on the first porous medium (18) by terminating the fuel supply and energising the igniting member (46) and the heating device (54), deposits in the vicinity of the second porous medium (36) are burnt off.

## Revendications

1. Brûleur à vaporisation, plus particulièrement pour un appareil de chauffage d'un véhicule, comportant une chambre de combustion (16) formée dans un boîtier de chambre à combustion (14), dans laquelle du combustible est introduit par le biais d'un premier milieu poreux (18), comportant en outre une chambre d'allumage (32) ouverte sur la chambre de combustion (16), dans laquelle le combustible est introduit par le biais d'un deuxième milieu poreux (36) et dans laquelle un organe d'allumage (46) est reçu essentiellement en entier,
**caractérisé par** un dispositif de chauffage (54) associé au deuxième milieu poreux (36).

2. Brûleur à vaporisation selon la revendication 1,
**caractérisé en ce que** la chambre d'allumage (32) est formée dans un boîtier de chambre d'allumage (28) relié au boîtier de chambre de combustion (14).

3. Brûleur à vaporisation selon la revendication 2,
**caractérisé en ce que** le boîtier de chambre d'allumage (28) est conçu dans un matériau à isolation thermique ou/et est reliée au boîtier de chambre de combustion (14) de façon à être isolée thermiquement.

4. Brûleur à vaporisation selon la revendication 3,
**caractérisé en ce que** le boîtier de chambre d'allumage (28) est conçu en matériau céramique.

5. Brûleur à vaporisation selon l'une quelconque des revendications 1 à 4,
**caractérisé en ce que** le deuxième milieu poreux (36) est disposé de façon à entourer l'organe d'allumage (46) au moins dans la zone à effet thermique en conservant un intervalle (52).

6. Brûleur à vaporisation selon l'une quelconque des revendications 1 à 5,
**caractérisé en ce que** le dispositif de chauffage (54) est disposé de façon à entourer le deuxième milieu poreux (36) du côté opposé à l'organe d'allumage (46).

7. Brûleur à vaporisation selon l'une quelconque des revendications 1 à 6,
**caractérisé par** un canal d'alimentation en combustible (40) destiné à introduire du combustible liquide dans le deuxième milieu poreux (36).

8. Brûleur à vaporisation selon la revendication 7,
**caractérisé en ce que** du combustible liquide est introduit dans le premier milieu poreux (18) par le biais du deuxième milieu poreux (36).

9. Brûleur à vaporisation selon l'une quelconque des revendications 1 à 8,
**caractérisé par** au moins un orifice d'admission d'air (42, 44) menant dans la chambre d'allumage (32).

10. Brûleur à vaporisation selon l'une quelconque des revendications 1 à 9,
**caractérisé en ce qu'**un agencement d'admission d'air de combustion (22, 24) est disposé dans une zone centrale (16) de la chambre de combustion.

11. Brûleur à vaporisation selon l'une quelconque des revendications 1 à 10,
**caractérisé par** un élément de déviation de la flamme d'allumage (56) dans la zone de jonction (34) de la chambre d'allumage (32) dans la chambre de combustion (16).

12. Procédé pour enlever des dépôts dans un brûleur à vaporisation, plus particulièrement pour un appareil de chauffage d'un véhicule, comprenant une chambre de combustion (16) formée dans un boîtier de chambre de combustion (14), dans laquelle du combustible est introduit par le biais d'un premier milieu poreux (18), laquelle comprend en outre une chambre d'allumage (32) ouverte sur la chambre de combustion (16), dans laquelle du combustible est introduit par le biais d'un deuxième milieu poreux (36) et dans laquelle un organe d'allumage (46) est reçu essentiellement en entier, plus particulièrement selon l'une quelconque des revendications précédentes, selon lequel procédé une combustion étendue dans la chambre de combustion (16) et brûlant les dépôts du premier milieu poreux (18) est induite après la fin d'une combustion normale dans la chambre d'allumage (32) en cas de manque de combustible.

13. Procédé selon la revendication 12,
**caractérisé en ce que** la totalité du combustible introduit dans le deuxième milieu poreux (36) est vaporisée dans la chambre d'allumage (32) grâce à l'excitation simultanée de l'organe d'allumage (46) et du dispositif de chauffage (54).

14. Procédé selon la revendication 12 ou 13,
**caractérisé en ce que** la combustion a lieu à une valeur lambda d'au moins 2.

15. Procédé selon l'une quelconque des revendications 12 à 14,
**caractérisé en ce que** les dépôts sont brûlés dans la zone du deuxième milieu poreux (36) après la réussite de la combustion des dépôts au niveau du premier milieu poreux (18) une fois l'introduction de combustible et l'excitation de l'organe d'allumage (46) et du dispositif de chauffage (54) terminées.
